# EUROPÄISCHE PATENTSCHRIFT

(11) **EP 0 445 549 B1**
(45) Veröffentlichungstag und Bekanntmachung des Hinweises auf die Patenterteilung: **09.11.1994**
(21) Anmeldenummer: 91101879.4
(22) Anmeldetag: 11.02.1991
(51) Int. Cl.: F42B 4/24

(54) **Pyrotechnische Vorrichtung**
Pyrotechnic device
Dispositif pyrotechnique

(30) Priorität: 08.03.1990 DE 4007373
(43) Veröffentlichungstag der Anmeldung: 11.09.1991
(73) Patentinhaber: Precitronic Gesellschaft für Feinmechanik und Electronic m.b.H, 22761 Hamburg (DE)
(72) Erfinder:
(74) Vertreter: Glawe, Delfs, Moll & Partner

(56) Entgegenhaltungen:
- FR-A- 1 556 769
- GB-A- 2 188 920
- US-A- 4 266 357

## Beschreibung

Die Erfindung betrifft eine pyrotechnische Vorrichtung zur Erzeugung einer Abschußsignatur und/oder Treffersignatur mit Ladungen, die einen Schlagzünder aufweisen, wobei mehrere Ladungen in einer Halterung angeordnet sind und das Schlagwerk relativ zu den Ladungen verfahrbar ist.

Mit Vorrichtungen dieser Art können bei Gefechtsübungen die Wirkungen von Blitz, Schall und Rauch simuliert werden, wie sie beim Abschießen eines Geschossen und/oder beim Auftreffen des Geschosses auf das Ziel auftreten. Man erhält dabei sehr wirklichkeitsnahe Effekte.

Wenn die entsprechenden pyrotechnischen Ladungen einzeln in die Vorrichtung eingeführt werden, wo sie dann gezündet werden, so ist dies kompliziert und zeitraubend.

Bei einer pyrotechnischen Vorrichtung der eingangs genannten Art sind mehrere Ladungen vorgesehen (US-A-4 266 357). Die entsprechende Vorrichtung ist kompliziert zu bedienen, da immer eine Hin- und Herbewegung des Abzuges 6 notwendig ist, um die nächste Ladung auszulösen. Es ist auch nicht oder nur sehr schwer vorstellbar, wie diese Vorrichtung erweitert werden könnte, indem sie eine größere Zahl von Ladungen aufnimmt, wobei zur Platzersparnis mehrere Ladungen nebeneinander angeordnet sind.

Die Aufgabe der Erfindung ist es, eine Vorrichtung zu schaffen, die unter Vermeidung einer dazu notwendigen hin- und hergehenden Bewegung durch eine einfache Drehbewegung angetrieben wird, wobei jeweils nach einem vorgegebenen Drehwinkel die nächste Ladung ausgelöst werden kann.

Die erfindungsgemäße Lösung besteht darin, daß die Ladungen in einer Halterungsplatte angeordnet sind, daß in einer dazu parallel angeordneten Platte für jede Ladung ein bewegbarer Schlagbolzen angeordnet ist, der in Richtung von der Ladung weg federbelastet ist, und daß das Schlagwerk eine Welle aufweist, die beim Verfahren desselben über ein auf einer feststehenden Zahnstange abrollendes Zahnrad angetrieben ist und Vorsprünge aufweist, die ein bewegliches mechanisches Element gegen eine Federkraft spannen und bei Erreichen eines bestimmten Winkels schlagartig in Richtung auf die Schlagbolzenplatte und einen dort befindlichen Schlagbolzen freigeben.

Die erfindungsgemäße Vorrichtung weist zunächst einmal auch Vorteile auf, die die vorbekannte Vorrichtung hat.

Dadurch, daß mehrer Ladungen in einer Halterung angeordnet sind, können jeweils mehrere Ladungen zusammenhängend transportiert und gehandhabt werden. Es können auch mehrere Ladungen nacheinander gezündet werden, ohne daß jeweils die verbrauchte Ladung gegen eine neue von Hand ausgetauscht werden muß .

Würde man mehrere Ladungen in einer Halterung anordnen, wie dies in ähnlicher Weise bei einem Maschinengewehr der Fall ist, so würden die Ladungen durch die Vorrichtung durchgezogen werden, so daß die Vorrichtung nicht als geschlossenes Gerät ausgebildet werden kann. Es könnten z.B. Fremdkörper zwischen die Halterung der Ladungen und die Vorrichtung gelangen und so den Weitertransport der Ladungen verhindern. Wird nun aber vorgesehen, daß nicht das Schlagwerk feststeht und die Halterung mit den Ladungen bewegt wird, sondern umgekehrt das Schlagwerk relativ zu den Ladungen verfahrbar ist, so treten diese Nachteile nicht auf, da das Gerät geschlossen ausgebildet sein kann. Die Vorrichtung nimmt so auch weniger Platz ein. Werden Ladungen, die in einer plattenförmigen Halterung angeordnet sind, am Schlagwerk vorbeibewegt, so nimmt das Gerät im wesentlichen die doppelte Länge der plattenförmigen Halterung ein, da sich zu Beginn die Halterung vor, nach Ende im wesentlichen hinter dem Schlagwerk befindet. Ist nun aber vorgesehen, daß das Schlagwerk relativ zu den Ladungen verfahrbar ist, so ist die Größe der Vorrichtung durch die Größe der Halterung bestimmt, da das Schlagwerk eine geringere Längsausdehnung hat als die Halterung, wenn diese eine größere Zahl von Ladungen aufweist.

Durch die erfindungsgemäße Vorrichtung wird nun aber im Gegensatz zum Stand der Technik die Bedienung der Vorrichtung wesentlich einfacher. Insbesondere eine Fernsteuerung ist auf einfache Weise möglich, da zum Auslösen einer weiteren Ladung lediglich die Welle um einen vorbestimmten Winkelbetrag gedreht werden muß, was durch Einschalten eines Elektromotors während eines genau definierten Zeitraums erreicht werden kann. Auf diese Weise ist eine sehr einfache und zuverlässige Betätigung der pyrotechnischen Vorrichtung der Erfindung möglich. Außerdem kann der Schlagbolzen sehr genau zur Ladung ausgerichtet werden, so daß eine genaue und zuverlässige Zündung erfolgt.

Wenn die Ladungen in der Halterung herausnehmbar angeordnet sind, so braucht die Halterung mit den verbrauchten Ladungen nach Zünden derselben nicht weggeworfen zu werden, sondern ist wiederverwendbar.

Wenn die Ladungen in die Halterung eingesetzt sind und nicht ganz fest eingespannt sind, so besteht insbesondere dann, wenn die Vorrichtung z.B. in einem Panzer bewegt wird, die Gefahr, daß beim Auftreffen des Schlagbolzens die Ladung nachgibt und daher keine Zündung mehr erfolgt. Um dies zu vermeiden, ist zweckmäßigerweise vorgesehen, daß die Ladungen festgespannt sind oder aber federbeaufschlagt festgehalten werden.

Wenn die Schlagbolzenplatte mit einer relativ zu ihrer Ebene verschiebbaren Sicherungsplatte für die Schlagbolzen versehen ist, so kann durch einfaches Verschieben dieser Sicherungsplatte verhindert werden, daß ein Schlagbolzen in unerwünschter Weise und im falschen Moment eine Ladung zündet. Diese Sicherungsplatte könnte z.B. die Schlagbolzenlöcher zwischen der Schlagbolzenplatte und der Halterungsplatte für die Ladungen verschließen oder aber in Ausnehmungen der auf der anderen Seite der Schlagbolzenplatte herausragenden Schlagbolzen eingreifen, um diese zu arretieren.

Wenn die Halterungsplatte verschwenkbar an der Vorrichtung befestigt ist, so können einerseits die Ladungen leicht ausgewechselt werden, während andererseits kein Teil verlorengehen kann.

Insbesondere kann vorteilhafterweise vorgesehen werden, daß das mechanische Element eine verschwenkbare Winkelplatte und einen Stößel aufweist. In diesem Falle wird die Kraft von einem plattenförmigen Element auf den Schlagbolzen ausgeübt. Es ist also nicht erforderlich, daß das mechanische Element und der Stößel in Verfahrrichtung des Schlagwerks genau miteinander ausgerichtet sind, so daß die mechanischen Elemente z.B. für unterschiedliche Ladungen nebeneinander angeordnet sein können, aber nacheinander gezündet werden können, d.h. bei ein wenig unterschiedlichen Stellungen des Schlagwerks.

Als besonders zweckmäßig hat es sich erwiesen, wenn das Schlagwerk einen Spindelantrieb aufweist. Der Antrieb kann dabei durch einen Schrittmotor oder durch einen Motor, dessen Drehgeschwindigkeit und Ein-Aus-Zeiten gesteuert werden können, um so gewünschte Kadenzen von Zündungen zu erhalten.

Wenn die Vorrichtung eine Lampe aufweist, die beim Zünden einer Ladung insbesondere mit vorgegebener Zeitverzögerung einschaltbar ist, so kann insbesondere bei Nachtübungen die optische Wirkung der Vorrichtung gesteigert werden. Mit verhältnismäßig kleinen Ladungen kann nämlich nicht immer eine ähnliche Wirkung erzielt werden, wie sie bei einer wesentlich größere tatsächlichen Ladung auftritt. Wird nun der Rauch der Ladung mit einer Lampe beleuchtet, so wird die optische Wirkung vergrößert.

Die Lampe kann dazu eine Blitzlampe und/oder eine Halogenlampe sein.

Die Vorrichtung zeichnet sich weiter dadurch aus, daß sie modulartig aufgebaut ist. So könnten z.B. mehrere Haltungen mit Ladungen nebeneinander angeordnet werden.

Die Erfindung wird im folgenden anhand einer vorteilhaften Ausführungsform unter Bezugnahme auf die beigefügten Zeichnungen beschrieben. Es zeigen:
- Fig. 1: das Prinzip der Erfindung,
- Fig. 2 bis 4: verschiedene Arten der Einspannung der Ladungen, und
- Fig. 5: eine perspektivische Darstellung einer vorteilhaften Ausführungsform.

In Fig. 1 ist das Prinzip der Vorrichtung dargestellt. Alle Teile können in einem geschlossenen Gehäuse angeordnet sein, das in der Fig. 5 dargestellt ist. Dieses Gehäuse muß nur oben im Bereich der Ladungen 1 offen sein, damit hier die Wirkungen von Schall, Rauch und Knall ungehindert ins Freie treten können.

Die Ladungen 1 weisen einen unteren Randflansch 2 und ein bei 3 angeordnetes Zündhütchen auf. Sie sind in einer Halterungsplatte 4 eingesetzt, die für diesen Zweck mit entsprechenden Bohrungen 5 versehen sind, die sich am unteren Ende erweitern, um hier den Flansch 2 aufzunehmen.

Die Schlagbolzen 6 sind in einer Schlagbolzenplatte 7 angeordnet, die aus fertigungstechnischen Gründen aus den plattenförmigen Elementen 7a, 7b und 7c besteht. Der Schlagbolzen 6 ist dabei durch eine Druckfeder 8 so beaufschlagt, daß er normlerweise unten, d.h. an der der Ladung 1 entgegengesetzten Seite, aus der Platte 7 herausragt. Es ist in entsprechenden Bohrungen 9 der Platte 7 gelagert, die auch noch O-Ringe 10 aufnehmen. Unterhalb der Platte 7 befindet sich eine verschiebbare Sicherungsplatte 11, die in Richtung der Plattenebene verschoben werden kann, so daß Randbereiche von Plattenbohrungen 12 in eine entsprechende ringförmige Ausnehmung 13 des Schlagbolzens 6 eingreifen können, so daß dieser wirkungsvoll an einer Bewegung nach oben zur Ladung 1 hin gehindert ist. Diese Sicherung erfolgt durch Verschieben der Platte 11 gleichzeitig für alle Ladungen 1.

Der unten aus der Platte 7 bzw. der Sicherungsplatte 11 herausragende Vorsprung des Schlagbolzens 6 wird nun auf eine Weise zum Zünden der Ladung 1 nach oben gedrückt, wie dies im folgenden beschrieben werden soll.

Innerhalb des Gehäuses ist mit nicht dargestellten Führungen ein Schlitten 14 geführt, der durch Drehen einer Spindel 15 in Richtung des Pfeiles 16 bewegt werden kann. Zu diesem Zweck ist die Spindel 15 durch eine Mutter 17 auf dem Schlitten 14 geführt. Wenn sich der Schlitten 14 in Richtung des Pfeiles 16 bewegt, so rollt ein am Schlitten 14 drehbar befestigtes Zahnrad 18 in Richtung des Pfeiles 19 auf einer fest im Gehäuse angeordneten Zahnstange 20 ab. Das Zahnrad 18 steht mit einem Zahnrad 21 in Eingriff, das mit einer Welle 22 starr verbunden ist und sich in Richtung des Pfeiles 23 dreht. Auf der Welle 22 befinden sich hebelartige Vorsprünge 24.

Diese hebelartigen Vorsprünge 24 drücken, wenn sich die Welle 22 in Richtung des Pfeiles 23 dreht, einen Stößel 25 in Fig. 1 nach rechts. Dadurch wird auch eine Winkelplatte 27, die bei 28 am Schlitten 14 gelagert ist, gegen die Wirkung einer Zugfeder 29 im Gegenuhrzeigersinne gespannt. Hat der Hebel 24 den Stößel 25 weit genug hereingedrückt und sich selber weiterbewegt, so rutscht er vom Kopf 35 des Stößels 25 ab, der sich damit unter Wirkung der Zugfeder 29, deren Zugkraft über die Winkelplatte 27 übertragen wird, nach links bewegt. Gleichzeitig bewegt sich die Winkelplatte 27 schlagartig unter Wirkung der Zugfeder 29 im Uhrzeigersinn und schlägt gegen den Schlagbolzen 6, der nach oben bewegt wird und auf das Zündhütchen 3 trifft und damit die Ladung 1 zündet. Durch die Druckfeder 26 wird der Stößel 25 auch dann gegen den Winkelhebel anliegend gehalten, wenn der Hebel 24 nicht am Kopf 35 anliegt.

Von der in Fig. 1 gezeigten Anordnung können mehrere nebeneinander angeordnet sein, wobei auch die entsprechenden hebelartigen Vorsprünge 24 auf der Achse winkelmäßig zueinander versetzt sind, so daß nicht alle Ladungen einer Reihe gleichzeitig, sondern nacheinander gezündet werden.

In den Fig. 2 bis 4 sind verschiedene Möglichkeiten gezeigt, die Ladung 1 konstant nach oben zu drücken, so daß sie nicht mehr nachgeben kann, wenn der Schlagbolzen 6 auf sie auftrifft. Dadurch wird verhindet, daß wegen des Nachgebens der Ladung 1 in Schlagrichtung keine Zündung erfolgt.

In Fig. 2 ist ein Fall gezeigt, bei dem die Ladung 1 durch ein Halteelement 31 mit einer federbelasteten Kugel nach oben gedrückt wird. Solche Halteelemente sind bekannt. Bei der Ausführungsform der Fig. 3 und 4 wird eine separate Platte 30 vorgesehen, die mit Bohrungen 32 versehen ist, durch die der Schlagbolzen 6 hindurchtreten kann. Durch Zusammendrücken oder -spannen der Platten 4 und 30 werden die Ladungen 1 festgeklemmt, so daß sie ebenfalls nicht nachgeben können, wenn sie vom Schlagbolzen getroffen werden.

In Fig. 5 ist schematisch in perspektivischer Darstellung einer Ausführungsform gezeigt, wobei die tatsächlich hergestellten Ausführungsformen normalerweise mehr Ladungen 1 als dargestellt aufweisen. Wie man sieht, ragen nur die Ladungen 1, eine Lampe, insbesondere eine Halogenlampe 33 und eine Antriebswelle 34 für die Spindel 15 aus dem Gehäuse heraus.

## Patentansprüche

1. Pyrotechnische Vorrichtung zur Erzeugung einer Abschußsignatur und/oder Treffersignatur mit Ladungen (1) die einen Schlagzünder (3) aufweisen, wobei mehrere Ladungen (1) in einer Halterung (4) angeordnet sind und das Schlagwerk (14) relativ zu den Ladungen (1) verfahrbar ist, dadurch gekennzeichnet, daß die Ladungen (1) in einer Halterungsplatte (4) angeordnet sind, daß in einer dazu parallel angeordneten Platte (7) für jede Ladung (1) ein bewegbarer Schlagbolzen (6) angeordnet ist, der in Richtung von der Ladung (1) weg federbelastet ist, und daß das Schlagwerk eine Welle (22) aufweist, die beim Verfahren desselben über ein auf einer feststehenden Zahnstange (20) abrollendes Zahnrad (18) angetrieben ist und Vorsprünge (24) aufweist, die ein bewegliches mechanisches Element (25, 27) gegen eine Federkraft spannen und bei Erreichen eines bestimmten Winkels schlagartig in Richtung auf die Schlagbolzenplatte (7) und einen dort befindlichen Schlagbolzen (6) freigeben.

2. Vorrichtung nach Anspruch 1, dadurch gekennzeichnet, daß die Ladungen (1) in der Halterung (4) herausnehmbar angeordnet sind.

3. Vorrichtung nach Anspruch 2, dadurch gekennzeichnet, daß die Ladungen (1) festgespannt sind.

4. Vorrichtung nach Anspruch 2, dadurch gekennzeichnet, daß die Ladungen (1) federbeaufschlagt festgehalten sind.

5. Vorrichtung nach einem der Ansprüche 1 bis 4, dadurch gekennzeichnet, daß die Schlagbolzenplatte (7) mit einer relativ zu ihrer Ebene verschiebbaren Sicherungsplatte (11) für die Schlagbolzen (6) versehen ist.

6. Vorrichtung nach einem der Ansprüche 1 bis 5, dadurch gekennzeichnet, daß die Halterungsplatte (4) verschwenkbar an der Vorrichtung befestigt ist.

7. Vorrichtung nach Anspruch 1, dadurch gekennzeichnet, daß das mechanische Element eine verschwenkbare Winkelplatte (27) und einen Stößel (25) aufweist.

8. Vorrichtung nach einem der Ansprüche 1 bis 7, dadurch gekennzeichnet, daß das Schlagwerk einen Spindelantrieb (15, 17) aufweist.

9. Vorrichtung nach einem der Ansprüche 1 bis 8, dadurch gekennzeichnet, daß sie eine Lampe (33) aufweist, die beim Zünden einer Ladung insbesondere mit vorgegebener Zeitverzögerung einschaltbar ist.

10. Vorrichtung nach Anspruch 9, dadurch gekennzeichnet, daß die Lampe (33) eine Halogenlampe ist.

11. Vorrichtung nach einem der Ansprüche 1 bis 10, dadurch gekennzeichnet, daß die sie modulartig aufgebaut ist.

12. Vorrichtung nach einem der Ansprüche 1 bis 11, dadurch gekennzeichnet, daß sie nebeneinander mehrere Reihen von Ladungen (1) enthält.

## Claims

1. Pyrotechnic device for generating a firing signature and/or a hit signature by means of charges (1) which have an impact fuse (3), a plurality of charges (1) being arranged in a mounting (4), and the percussion unit (14) being movable relative to the charges (1), characterized in that the charges (1) are arranged in a mounting plate (4), and in that there is arranged in a plate (7) arranged parallel to this, for each charge (1), a movable striking pin (6) which is spring-loaded in the direction away from the charge (1), and in that the percussion unit has a shaft (22) which, during the movement of this, is driven via a gearwheel (18) rolling on a stationary rack (20) and which has projections (24) clamping a movable mechanical element (25, 27) counter to a spring force and, when a specific angle is reached, abruptly releasing it in the direction of the striking-pin plate (7) and a striking pin (6) located there.

2. Device according to Claim 1, characterized in that the charges (1) are arranged removably in the mounting (4).

3. Device according to Claim 2, characterized in that the charges (1) are clamped firmly.

4. Device according to Claim 2, characterized in that the charges (1) are retained under spring load.

5. Device according to one of Claims 1 to 4, characterized in that the striking-pin plate (7) is equipped with a retaining plate (11) displaceable relative to its plane and intended for the striking pins (6).

6. Device according to one of Claims 1 to 5, characterized in that the mounting plate (4) is fastened pivotably to the device.

7. Device according to Claim 1, characterized in that the mechanical element has a pivotable angle plate (27) and a tappet (25).

8. Device according to one of Claims 1 to 7, characterized in that the percussion unit has a spindle drive (15, 17).

9. Device according to one of Claims 1 to 8, characterized in that it has a lamp (33) which can be switched on especially with a predetermined time delay when a charge is ignited.

10. Device according to Claim 9, characterized in that the lamp (33) is a halogen lamp.

11. Device according to one of Claims 1 to 10, characterized in that it is of modular design.

12. Device according to one of Claims 1 to 11, characterized in that it contains a plurality of series of charges (1) next to one another.

## Revendications

1. Dispositif pyrotechnique pour la production d'une signature de départ de coup et/ou d'une signature de coup au but, comprenant des charges (1) qui comportent une amorce à percussion (3), plusieurs charges (1) étant disposées dans un support (4) et le mécanisme de percussion (14) étant déplaçable par rapport aux charges (1), caractérisé en ce que les charges (1) sont disposées dans une plaque de maintien (4), en ce qu'il est disposé pour chaque charge (1), dans une plaque (7) parallèle à cette plaque de maintien, un percuteur mobile (6) qui est sollicité par un ressort en direction opposée à la charge (1), et en ce que le mécanisme de percussion comporte un arbre (22) qui est entraîné, lors du déplacement dudit mécanisme, par une roue dentée (18) roulant sur une crémaillère fixe (20) et qui porte des saillies (24) qui arment un élément mécanique mobile (25 , 27) contre la force antagoniste d'un ressort et qui, lorsqu'elles atteignent une position angulaire déterminée, le libèrent brusquement en direction de la plaque porte-percuteurs (7) et d'un percuteur (6) qui se trouve dans celle-ci.

2. Dispositif selon la revendication 1, caractérisé en ce que les charges (1) sont disposées de façon amovible dans le support (4).

3. Dispositif selon la revendication 2, caractérisé en ce que les charges (1) sont maintenues par serrage.

4. Dispositif selon la revendication 2, caractérisé en ce que les charges sont maintenues par serrage sous l'effet d'un ressort.

5. Dispositif selon l'une quelconque des revendications 1 à 4, caractérisé en ce que la plaque porte-percuteurs (7) est munie d'une plaque de sécurité (11), déplaçable dans son plan, pour les percuteurs (6).

6. Dispositif selon l'une quelconque des revendications 1 à 5, caractérisé en ce que la plaque de maintien (4) est fixée au dispositif de façon à pouvoir pivoter.

7. Dispositif selon la revendication 1, caractérisé en ce que l'élément mécanique comporte une plaque en équerre pivotante (27) et une tige-poussoir (25).

8. Dispositif selon l'une quelconque des revendications 1 à 7, caractérisé en ce que le mécanisme de percussion comporte une commande par tige filetée (15, 17).

9. Dispositif selon l'une quelconque des revendications 1 à 8, caractérisé en ce qu'il comporte une lampe (33) qui peut être allumée lors de la mise à feu d'une charge, en particulier avec un temps de retard prédéfini.

10. Dispositif selon la revendication 9, caractérisé en ce que la lampe (33) est une lampe à halogène.

11. Dispositif selon l'une quelconque des revendications 1 à 10, caractérisé en ce qu'il est construit selon le principe modulaire.

12. Dispositif selon l'une quelconque des revendications 1 à 11, caractérisé en ce qu'il contient plusieurs rangées de charges (1) l'une à côté de l'autre.
